# FASCICULE DE BREVET EUROPEEN

(11) **EP 3 985 445 B1**
(45) Date de publication et mention de la délivrance du brevet: **08.04.2026**
(21) Numéro de dépôt: 20201797.6
(22) Date de dépôt: 14.10.2020
(51) Int. Cl.: G04B 5/00, G04D 7/00

(54) **DISPOSITIF D'ILLUMINATION D'AFFICHEURS LUMINESCENTS DE MONTRE**
VORRICHTUNG ZUR BELEUCHTUNGS VON LUMINESZENZ-ANZEIGEN FÜR ARMBANDUHREN
DEVICE FOR ILLUMINATING LUMINESCENT WATCH DISPLAYS

(43) Date de publication de la demande: 20.04.2022
(73) Titulaire: The Swatch Group Research and Development Ltd, 2074 Marin (CH)
(72) Inventeur: FAVRE, Jérôme, 2000 Neuchâtel (CH); NICOLAS, Cédric, 2000 Neuchâtel (CH)
(74) Mandataire: ICB SA

(56) Documents cités:
- EP-A1- 3 579 061
- WO-A2-2004/034153
- JP-U- 3 154 770
- US-A1- 2008 247 278

## Description

### Domaine de l'invention

L'invention concerne un dispositif d'illumination d'afficheurs luminescents de montre à matériau luminophore, comportant un boîtier agencé pour recevoir au moins un réceptacle pour la réception d'au moins une montre, ledit dispositif comportant des moyens d'illumination agencés pour éclairer lesdits afficheurs de chaque dite montre.

L'invention concerne encore un dispositif automatique de remontage de montres, comportant au moins un tel dispositif d'illumination.

L'invention concerne encore un dispositif universel pour le remontage et la remise à l'heure d'une montre, comportant un tel dispositif automatique de remontage de montres.

L'invention concerne le domaine des dispositifs intelligents, tels que des remontoirs intelligents, pour le maintien de montres dans une aptitude immédiate au service, affichant l'heure juste, et avec une réserve de marche suffisante pour un porter de quelques heures, tout en évitant une usure prématurée de la montre par des remontages incessants autant qu'inutiles.

### Arrière-plan de l'invention

Le document EP3339984 au nom de The Swatch Group Research and Development Ltd décrit un dispositif intelligent de remontage de montres. Ce dispositif fait l'objet d'améliorations constantes.

En particulier un des développements concerne un remontoir intelligent, qui a pour but principal la limitation de la recharge du barillet automatique de la montre, ainsi que la correction de l'heure affichée en soumettant la montre à un mouvement modulé imprimé par un oscillateur, suite à une lecture de l'heure par reconnaissance des aiguilles par rapport au cadran.

Cette lecture de l'heure est une étape techniquement délicate, en grande partie à cause de la grande variété de configurations de cadrans et d'aiguilles existantes. Actuellement, seules des montres connues, pré-programmées en fonction de la configuration de leurs afficheurs par rapport à leurs cadrans, sont aisément reconnaissables. Des montres dont les afficheurs sont des aiguilles très différentes l'une de l'autre par leurs dimensions et leurs proportions, peuvent également être reconnues par des systèmes de vision, pour autant qu'aucun effet optique parasite n'intervienne, par exemple en raison d'une trop forte similitude entre le décor du cadran et celui des aiguilles se mouvant devant ou en face de ce cadran.

De plus, les conditions de lumière, lors de l'opération de lecture de l'heure par des moyens de vision, sont strictes pour éviter les reflets sur la glace de la montre.

Un moyen efficace pour éliminer ces reflets consiste à coiffer le mécanisme remontoir d'un dôme blanc mat, tel qu'utilisé à une plus grande échelle par les photographes professionnels, et la combinaison d'un tel dôme et d'un anneau de lumière permet de maximiser la qualité des images, et de minimiser les reflets parasites. De fait, aucune lumière extérieure ne doit pouvoir s'introduire dans le dôme, ce qui empêche l'utilisateur de voir sa montre lorsque celle-ci est posée sur le remontoir. Ceci est préjudiciable dans le cas d'un commerce qui désire présenter une montre à la clientèle tout en la maintenant dans une disponibilité de service optimale à des fins de démonstration.

Toute amélioration permettant une bonne reconnaissance de l'affichage, tout en permettant à l'utilisateur de conserver la vision sur sa montre, est donc la bienvenue.

Le document US 2008/0247278 A1 décrit un remontoir de montre automatique, qui est programmable via un bus série universel ou sans fil par des signaux infrarouges en liaison avec un ordinateur. La montre est disposée sur un support de montre d'un remontoir dans un réceptacle à l'intérieur d'un boîtier. La montre comprend un matériau luminescent qui peut être illuminé par des diodes LED à haute intensité dans le boîtier. Il est également prévu des moyens de pilotage d'une base de temps pour contrôler les diodes LED afin d'exciter le matériau luminescent pendant une durée de charge déterminée.

Le document EP 3 579 061 A1 décrit un écrin pour recevoir une montre électromécanique qui est équipée d'un moteur pas-à-pas pour l'entraînement des aiguilles de la montre. L'écrin comprend un coffret avec un support de réception de la montre, un système de détection de position des aiguilles, des moyens de remise à l'heure de la montre, reliés au système de détection de position des aiguilles, et pour remettre à l'heure la montre sur la base d'informations reçues du système de détection de position des aiguilles et d'une référence de temps. L'écrin comprend encore une caméra et des diodes électroluminescentes pour illuminer le cadran avec les aiguilles de manière à permettre de remettre à l'heure la montre.

### Résumé de l'invention

L'invention se propose d'améliorer les conditions d'un contrôle optique d'état d'une montre.

Ainsi l'invention concerne un dispositif d'illumination d'afficheurs luminescents de montre à matériau luminophore, selon la revendication 1.

L'invention concerne encore un dispositif automatique de remontage de montres, comportant au moins un tel dispositif d'illumination.

L'invention concerne encore un dispositif universel pour le remontage et la remise à l'heure d'une montre, comportant un tel dispositif automatique de remontage de montres.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en coupe, un dispositif automatique de remontage de montres, comportant un tel dispositif d'illumination ; ce dispositif automatique de remontage de montres est un dispositif simple, rotatif, portant une montre sur un réceptacle animé d'un mouvement de rotation, et qui convient bien pour une utilisation pour une seule montre ; le réceptacle est dans un boîtier fermé, muni d'un hublot occultable, et une source lumineuse, commandée par des moyens de pilotage, et intégrée à ce boîtier ;
- la figure 2 représente, de façon schématisée, et en vue de face, une montre comportant des afficheurs luminescents en matériau luminophore, ici des index et des aiguilles, telle que visible après rechargement en énergie lumineuse et extinction de toute source d'énergie lumineuse dans le boîtier, et telle qu'elle se présente à un moyen de vision comme une caméra pour le contrôle de son état et de l'heure qu'elle affiche ;
- la figure 3 représente, de façon très schématisée, et en coupe, un dispositif universel pour le remontage et la remise à l'heure d'une montre, comportant un dispositif automatique de remontage de montres selon la figure 1 ;
- la figure 4 est un schéma-blocs fonctionnel des interactions entre les principaux moyens de pilotage, de commande, et d'acquisition que comportent le dispositif universel pour le remontage et la remise à l'heure d'une montre, le dispositif automatique de remontage de montres, et le dispositif d'illumination ;
- la figure 5 représente, de façon très schématisée, partielle, et en coupe, un détail de la partie inférieure du dispositif automatique de remontage de montres selon la figure 1 ;
- la figure 6 représente, de façon schématisée, un autre dispositif universel pour le remontage et la remise à l'heure d'une montre, comportant un dispositif automatique de remontage de montres qui comporte un tambour porteur de plusieurs montres se présentant successivement devant des moyens d'éclairage et des moyens de saisie acoustique et optique ;
- la figure 7 est une variante du dispositif de la figure 6, d'architecture similaire ;
- la figure 8 représente, de façon schématisée, un autre dispositif universel pour le remontage et la remise à l'heure d'une montre, comportant un dispositif automatique de remontage de montres de type matriciel porteur de plusieurs montres se présentant successivement devant des moyens d'éclairage et des moyens de saisie acoustique et optique ;
- la figure 9 représente, de façon schématisée, partielle, et en perspective éclatée, le dispositif automatique de remontage de montres de la figure 1 ;
- la figure 10 représente, de façon schématisée, partielle, et en coupe éclatée, le dispositif automatique de remontage de montres de la figure 1 ;
- la figure 11 représente, de façon schématisée, et en perspective éclatée le dispositif automatique de remontage de montres de la figure 1 ;
- la figure 12 représente, de façon schématisée, partielle, et en coupe, le dispositif automatique de remontage de montres de la figure 1.

### Description détaillée des modes de réalisation préférés

L'invention se propose de réaliser un dispositif d'illumination 100 d'afficheurs luminescents 201, 202, de montre, à matériau luminophore, pour son utilisation dans un remontoir intelligent, ou dans un appareil similaire incluant une fonction de lecture de l'état de la montre, et notamment de l'heure qu'elle affiche à un instant donné, et d'inclure dans ce dispositif la recharge énergétique des index, appliques, aiguilles, et similaires, ci-après rassemblés sous le vocable d'afficheurs, qui sont recouverts d'un matériau luminophore, notamment « superluminova », en les éclairant, au moins momentanément, avec une source de lumière adéquate, et notamment des LEDs, de préférence ultraviolettes.

On propose d'utiliser un éclairage assez puissant et de préférence ultraviolet pour dans un premier temps recharger un tel matériau luminophore, notamment « superluminova », des afficheurs luminescents, notamment des index 202 et des aiguilles 201 dans l'exemple non limitatif de la figure 2, puis dans un deuxième temps éteindre toutes les sources de lumière, afin de n'avoir plus, lors d'une prise de vue par une caméra 90 ou similaire, que le signal correspondant aux seuls index 202 et aiguilles 201, tel que visible sur la figure 2, et ainsi filtrer beaucoup de bruit dû aux motifs du cadran ou à la décoration de la montre, ou encore à d'autres mobiles non revêtus de matériau luminophore.

Cette solution permet également de recharger le matériau luminophore, notamment « superluminova », pour que l'utilisateur dispose d'une montre bien lisible lorsqu'il la prend le matin à son réveil, par exemple. Un remontoir intelligent comportant des moyens de pilotage reliés à une base de temps peut facilement suivre les événements de dépose d'une montre sur son support de remontage, et d'enlèvement de la même montre de ce même support, pour déterminer à quelle heure moyenne la montre est enlevée de son support (par exemple « jamais après 7h30 »), et anticiper le début de la recharge en fonction de cette heure, de façon à synchroniser la recharge énergétique maximale avec l'heure moyenne d'enlèvement. Cette recharge énergétique peut comporter la recharge des sources d'énergie motrice de la montre, barillets ou similaires, et la recharge des sources d'énergie lumineuse qui sont l'objet de la présente invention.

La figure 2 illustre ainsi l'aspect d'une montre préalablement éclairée en lumière blanche, dans l'état où elle n'est plus soumise à aucun éclairage, avec, uniquement visibles, les éléments tels qu'aiguilles 201, index et appliques 202, possédant du matériau luminophore tel que du « superluminova » ou similaire, préalablement rechargé au maximum en énergie lumineuse.

Ainsi, l'invention concerne un dispositif d'illumination 100 d'afficheurs luminescents 201, 202, de montre à matériau luminophore.

Ce dispositif d'illumination 100 comporte un boîtier 10, qui est agencé pour recevoir au moins un réceptacle 1 pour la réception d'au moins une montre 200.

Le dispositif 100 comporte des moyens d'illumination 20, qui sont agencés pour éclairer les afficheurs 201, 202, de chaque montre 200.

Selon l'invention, ces moyens d'illumination 20 comportent des moyens de pilotage 30 et une base de temps 40, et au moins une source lumineuse 50 apte à exciter le matériau luminophore pendant une durée de chargement pré-déterminée, ou correspondant à une durée de porter choisie par l'utilisateur au niveau d'un moyen de commande 60 que comporte le dispositif 100.

Plus particulièrement, ce dispositif 100 comporte au moins une caméra 90 pour la prise d'image d'une montre 200 placée sur un tel réceptacle 1.

Plus particulièrement encore, les moyens de pilotage 30 sont agencés pour préparer une prise d'image à un instant donné sur une montre 200 par une telle caméra 90 placée dans le boîtier 10 ou devant un hublot 70 que comporte le boîtier 10. Et ces moyens de pilotage 30 déterminent les afficheurs luminescents 201, 202, à illuminer, et définissent leur durée d'activation par une illumination par cette au moins une source lumineuse 50, avant cette prise d'image, pour assurer la sélectivité et la détection de leur position respective.

Plus particulièrement, la source lumineuse 50 émet des rayonnements ultra-violets.

La figure 1 illustre le positionnement d'une telle source lumineuse 50, notamment un anneau de lumière blanche et/ou ultra-violette, permettant la recharge énergétique des afficheurs luminescents.

Plus particulièrement, le boîtier 10 comporte une enceinte fermée et étanche à la lumière, à l'exception d'un hublot 70 en face de chaque réceptacle 1 pour la visualisation d'une montre 200 par l'utilisateur.

Plus particulièrement, chaque hublot 70 est équipé d'un obturateur 75, qui est mobile pour interdire à volonté l'introduction de lumière dans le boîtier 10. Plus particulièrement encore, la fermeture ou l'ouverture de cet obturateur 75 est commandée par les moyens de pilotage 30.

Dans une alternative, l'obturateur est fixe, et comporte notamment une valve optique passant d'un mode transparent pour laisser à l'utilisateur le loisir de voir son produit, à un mode opaque pour réduire significativement l'introduction de lumière parasite, et par exemple afficher une image du produit ou encore le logo de la marque, par exemple. Cette configuration permet, dans un état d'obturation, de réduire significativement voire interdire l'introduction de lumière dans le boîtier 10, et, si souhaité, d'afficher un logo ou une image d'une montre 200 visible par le hublot 70, et dans un autre état de visualisation, de permettre la visualisation de la montre 200.

Plus particulièrement, la source lumineuse 50 est sensiblement annulaire.

Plus particulièrement, une source lumineuse 50 entoure chaque hublot 70 pour illuminer le réceptacle 1 correspondant.

Plus particulièrement, le boîtier 10 comporte intérieurement un dôme 80 mat, ou comportant un traitement anti-reflets, pour prévenir la présence de reflets lors d'une prise d'image effectuée sur une montre 200 par une caméra 90 placée dans le boîtier 10 ou devant un hublot 70.

Plus particulièrement, les moyens de pilotage 30 sont agencés pour interdire toute émission lumineuse quand une prise d'image est effectuée sur une montre 200 par une caméra 90 placée dans le boîtier 10 ou devant un hublot 70.

Selon l'invention, les moyens de pilotage 30 sont agencés pour interdire toute prise d'image sur une montre par une caméra 90 quand un obturateur 75 est ouvert.

Plus particulièrement, les moyens de pilotage 30 sont agencés pour commander la fermeture de chaque obturateur 75 lors d'une prise d'image sur une montre par une caméra 90.

Plus particulièrement, le dispositif 100 comporte une caméra 90 pour la prise d'image d'une montre placée sur un réceptacle 1.

L'invention concerne encore un dispositif automatique de remontage de montres 1000, notamment et non limitativement à mouvement rotatif, comportant une embase 9 porteuse d'un moteur 2 pour l'entraînement, notamment et non limitativement en rotation, d'au moins un réceptacle 1 mobile par rapport à l'embase 9. Ce réceptacle 1 est agencé pour la réception d'une montre mécanique ou montre électronique à source d'énergie mécanique dans une position de remontage, et comporte au moins un porte-montre supérieur 7 comportant une surface de réception pour un contact direct avec une montre 200 fixée au réceptacle 1.

Plus particulièrement, le dispositif 1000 comporte au moins un tel dispositif d'illumination 100, qui est agencé pour illuminer chaque montre 200 placée sur un réceptacle 1 que comporte le dispositif 1000.

L'invention concerne encore un dispositif universel 2000 pour le remontage et la remise à l'heure d'une montre 200 comportant un résonateur oscillant 210 agencé pour générer une oscillation à une fréquence nominale N0.

Ce dispositif universel 2000 comporte des moyens de réarmage et de correction d'état de la montre 200, comportant un tel dispositif automatique de remontage de montres 1000.

Ce dispositif universel 2000 comportant des moyens de mesure d'état 300 pour la mesure de l'état de la montre 200, par rapport à une horloge de référence 400 à laquelle se réfèrent les moyens de mesure d'état 300.

Ces moyens de mesure d'état 300 comportent un système de vision 600 comportant au moins une caméra 90 du dispositif d'illumination 100. La base de temps 40 du dispositif d'illumination 100 est aussi couplée à l'horloge de référence 400.

Plus particulièrement, le dispositif universel 2000 comporte des moyens de surveillance d'arrêt 500, qui sont agencés pour constater l'arrêt ou la marche d'un résonateur oscillant 210 d'une montre 200, et des moyens principaux de pilotage 900, avec lesquels sont interfacés les moyens de pilotage 30 du dispositif d'illumination 100. Ces moyens principaux de pilotage 900 pilotent l'ensemble des moyens de surveillance, d'acquisition et de commande du dispositif universel 2000. Ils sont notamment agencés pour, lors d'un constat d'arrêt effectué par les moyens de surveillance d'arrêt 500, identifier, selon une information transmise par les moyens de mesure d'état 300, l'heure d'arrêt affichée par la montre 200 dans sa position d'arrêt. Les moyens principaux de pilotage 900 calculent alors la durée restante jusqu'à une synchronisation entre l'heure réelle indiquée par l'horloge de référence 400 et l'heure d'arrêt, de façon, à l'expiration de la durée restante, à activer le dispositif automatique de remontage de montres 1000 pour le rechargement en énergie motrice, aussi dit réarmage, des moyens de stockage en énergie de la montre 200.

Plus particulièrement, au moins un réceptacle 1 comporte au moins un microphone 310 pour l'écoute d'une montre 200, et au moins un circuit électronique embarqué 320 logé dans le réceptacle 1 pour le traitement du signal de chaque microphone 310. Et le dispositif automatique de remontage de montres 1000 comporte, pour l'alimentation en énergie de chaque circuit électronique embarqué 320, au moins une première bobine 3 fixée à l'embase 9 ou au moteur 2, et alimentée par une source d'énergie statique portée ou relayée par l'embase 9, et au moins une deuxième bobine 4 embarquée sur le réceptacle 1 et agencée pour coopérer avec au moins une première bobine 3 et agencée pour transmettre de l'énergie à chaque circuit électronique embarqué 320, dont au moins un circuit électronique embarqué 320 est agencé pour échanger des informations avec au moins un circuit électronique statique 330 logé au niveau de l'embase 9.

Le dispositif universel 2000 réunit ainsi l'ensemble des moyens pour accueillir un dispositif de réglage de marche et/ou un dispositif de réglage d'état.

Pour le réglage de marche, le dispositif universel 2000 peut intégrer un dispositif d'asservissement, pour l'ajustement de marche d'une montre comportant un oscillateur usuel agencé pour générer une oscillation à une fréquence nominale N0, avec une différence initiale DI d'erreur de marche. Ce dispositif d'asservissement comporte un oscillateur maître agencé pour générer une oscillation d'excitation à une fréquence d'excitation NE, constituant une référence, qui est égale à la fréquence nominale N0, ou à un multiple entier de la fréquence nominale N0, avec une différence maître AM d'erreur de marche par rapport à une référence, qui est plus faible que la différence initiale DI d'erreur de marche. Et ce dispositif d'asservissement est agencé pour soumettre la montre à une oscillation d'excitation générée par l'oscillateur maître et/ou à un mouvement modulé généré par l'oscillateur maître, jusqu'à leur synchronisation.

Pour le réglage d'état, le dispositif universel 2000 peut intégrer un dispositif de correction d'état pour la correction d'état d'une montre similaire. Le dispositif de correction d'état comporte un oscillateur correcteur d'état, qui est agencé pour générer une oscillation à une fréquence de correction NC, et est agencé pour soumettre la montre entière ou respectivement le mouvement entier à une oscillation générée par l'oscillateur maître et/ou à un mouvement modulé généré par l'oscillateur correcteur d'état, jusqu'à l'atteinte de l'état d'affichage requis.

## Revendications

1. Dispositif d'illumination (100) d'afficheurs luminescents (201, 202) de montre à matériau luminophore, comportant un boîtier (10) agencé pour recevoir au moins un réceptacle (1) pour la réception d'au moins une montre (200), ledit dispositif (100) comportant des moyens d'illumination (20) agencés pour éclairer lesdits afficheurs de chaque dite montre, lesdits moyens d'illumination (20) comportant des moyens de pilotage (30) et une base de temps (40), et au moins une source lumineuse (50) apte à exciter ledit matériau luminophore pendant une durée de chargement pré-déterminée ou correspondant à une durée de porter choisie par l'utilisateur au niveau d'un moyen de commande (60) que comporte ledit dispositif (100), **caractérisé en ce que** lesdits moyens de pilotage (30) sont agencés pour interdire toute émission lumineuse quand une prise d'image est effectuée sur une montre par une caméra (90) placée dans ledit boîtier (10) ou devant un hublot (70) que comporte ledit boîtier (10).

2. Dispositif d'illumination (100) selon la revendication 1, **caractérisé en ce que** ledit dispositif (100) comporte au moins une caméra (90) pour la prise d'image d'une montre (200) placée sur un dit réceptacle (1).

3. Dispositif d'illumination (100) selon l'une des revendications 1 ou 2, **caractérisé en ce que** ladite source lumineuse (50) émet des rayonnements ultra-violets.

4. Dispositif d'illumination (100) selon l'une des revendications 1 ou 2, **caractérisé en ce que** ledit boîtier (10) comporte une enceinte fermée et étanche à la lumière à l'exception d'un hublot (70) en face de chaque dit réceptacle (1) pour la visualisation d'une montre par l'utilisateur.

5. Dispositif d'illumination (100) selon la revendication 4, **caractérisé en ce que** chaque hublot (70) est équipé d'un obturateur (75), qui est mobile, pour interdire à volonté l'introduction de lumière dans ledit boîtier (10).

6. Dispositif d'illumination (100) selon la revendication 4, **caractérisé en ce que** chaque hublot (70) est équipé d'un obturateur (75), qui est fixe, sous forme d'une valve optique pour dans un état d'obturation réduire significativement voire interdire l'introduction de lumière dans ledit boîtier (10) et afficher un logo ou une image d'une dite montre (200) visible par ledit hublot (70), et dans un autre état de visualisation permettre la visualisation de ladite montre (200).

7. Dispositif d'illumination (100) selon l'une des revendications 1 à 6, **caractérisé en ce que** ladite source lumineuse (50) est sensiblement annulaire.

8. Dispositif d'illumination (100) selon la revendication 7 et selon l'une des revendications 4, 5, 6, **caractérisé en ce qu'**une dite source lumineuse (50) entoure chaque dit hublot (70) pour illuminer le réceptacle (1) correspondant.

9. Dispositif d'illumination (100) selon l'une des revendications 1 à 8, **caractérisé en ce que** ledit boîtier (10) comporte intérieurement un dôme (80) mat ou comportant un traitement anti-reflets pour prévenir la présence de reflets lors d'une prise d'image effectuée sur une montre par une caméra (90) placée dans ledit boîtier (10) ou devant un hublot (70) que comporte ledit boîtier (10).

10. Dispositif d'illumination (100) selon la revendication 2 et selon la revendication 5 ou 6, **caractérisé en ce que** lesdits moyens de pilotage (30) sont agencés pour interdire toute prise d'image sur une montre par une caméra (90) quand un dit obturateur (75) est ouvert.

11. Dispositif d'illumination (100) selon la revendication 2 et selon la revendication 5 ou 6, **caractérisé en ce que** lesdits moyens de pilotage (30) sont agencés pour commander la fermeture de chaque dit obturateur (75) lors d'une prise d'image sur une montre par une caméra (90).

12. Dispositif automatique de remontage de montres (1000), comportant une embase (9) porteuse d'un moteur (2) pour l'entraînement d'au moins un réceptacle (1) mobile par rapport à ladite embase (9), lequel réceptacle (1) est agencé pour la réception d'une montre mécanique ou montre électronique à source d'énergie mécanique dans une position de remontage, et comporte au moins un porte-montre supérieur (7) comportant une surface de réception pour un contact direct avec une montre (200) fixée audit réceptacle (1), **caractérisé en ce que** ledit dispositif (1000) comporte au moins un dispositif d'illumination (100) selon l'une des revendications 1 à 11, agencé pour illuminer chaque montre placée sur un dit réceptacle (1) que comporte ledit dispositif (1000).

13. Dispositif universel (2000) pour le remontage et la remise à l'heure d'une montre (200) comportant un résonateur oscillant (210) agencé pour générer une oscillation à une fréquence nominale N0, ledit dispositif universel (2000) comportant des moyens de réarmage et de correction d'état de ladite montre (200), comportant un dispositif automatique de remontage de montres (1000) selon la revendication 12, ledit dispositif universel (2000) comportant des moyens de mesure d'état (300) pour la mesure de l'état de ladite montre (200) par rapport à une horloge de référence (400) à laquelle se réfèrent lesdits moyens de mesure d'état (300) qui comportent un système de vision (600) comportant au moins une caméra (90) dudit dispositif d'illumination (100), et à laquelle est couplée ladite base de temps (40) dudit dispositif d'illumination (100), **caractérisé en ce que** ledit dispositif universel (2000) comporte des moyens de surveillance d'arrêt (500) agencés pour constater l'arrêt ou la marche d'un dit résonateur oscillant (210) d'une montre (200), et des moyens principaux de pilotage (900), avec lesquels sont interfacés lesdits moyens de pilotage (30) dudit dispositif d'illumination (100), et qui sont agencés pour, lors d'un constat d'arrêt effectué par lesdits moyens de surveillance d'arrêt (500), identifier, selon une information transmise par lesdits moyens de mesure d'état (300), l'heure d'arrêt affichée par ladite montre (200) dans sa position d'arrêt, et pour calculer la durée restante jusqu'à une synchronisation entre l'heure réelle indiquée par ladite horloge de référence (400) et ladite heure d'arrêt, et pour, à l'expiration de ladite durée restante, activer ledit dispositif automatique de remontage de montres (1000) pour le réarmage des moyens de stockage en énergie de ladite montre (200).

14. Dispositif universel (2000) selon la revendication 13, **caractérisé en ce qu'**au moins un dit réceptacle (1) comporte au moins un microphone (310) pour l'écoute d'une dite montre (200) et au moins un circuit électronique embarqué (320) logé dans ledit réceptacle (1) pour le traitement du signal de chaque dit microphone (310), et **en ce que** ledit dispositif automatique de remontage de montres (1000) comporte, pour l'alimentation en énergie de chaque dit circuit électronique embarqué (320), au moins une première bobine (3) fixée à ladite embase (9) ou audit moteur (2) et alimentée par une source d'énergie statique portée ou relayée par ladite embase (9), et au moins une deuxième bobine (4) embarquée sur ledit réceptacle (1) et agencée pour coopérer avec au moins une dite première bobine (3) et agencée pour transmettre de l'énergie à chaque dit circuit électronique embarqué (320), dont au moins un dit circuit électronique embarqué (320) est agencé pour échanger des informations avec au moins un circuit électronique statique (330) logé au niveau de ladite embase (9).

## Patentansprüche

1. Beleuchtungsvorrichtung (100) für lumineszente Anzeigeelemente (201, 202) einer Uhr mit Luminophormaterial, umfassend ein Gehäuse (10), das dazu eingerichtet ist, mindestens einen Aufnahmebehälter (1) aufzunehmen, der zur Aufnahme mindestens einer Uhr (200) ausgebildet ist, wobei die Beleuchtungsvorrichtung (100) Beleuchtungsmittel (20) umfasst, die dazu eingerichtet sind, die genannten Anzeigeelemente jeder genannten Uhr zu beleuchten, wobei die Beleuchtungsmittel (20) Steuermittel (30) und eine Zeitbasis (40) sowie mindestens eine Lichtquelle (50) umfassen, die geeignet ist, das Luminophormaterial während einer vorbestimmten Ladedauer oder während einer vom Benutzer mittels eines Bedienelements (60), das die Beleuchtungsvorrichtung (100) umfasst, gewählten Tragedauer anzuregen, **dadurch gekennzeichnet, dass** die Steuermittel (30) dazu eingerichtet sind, jede Lichtemission zu unterbinden, wenn an einer Uhr eine Bildaufnahme durch eine Kamera (90) durchgeführt wird, die in dem Gehäuse (10) angeordnet ist oder vor einem Sichtfenster (70) des Gehäuses (10) angeordnet ist.

2. Beleuchtungsvorrichtung (100) nach Anspruch 1, **dadurch gekennzeichnet, dass** die Beleuchtungsvorrichtung (100) mindestens eine Kamera (90) zur Bildaufnahme einer auf einem genannten Aufnahmebehälter (1) angeordneten Uhr (200) umfasst.

3. Beleuchtungsvorrichtung (100) nach einem der Ansprüche 1 oder 2, **dadurch gekennzeichnet, dass** die Lichtquelle (50) UV-Strahlung emittiert.

4. Beleuchtungsvorrichtung (100) nach einem der Ansprüche 1 oder 2, **dadurch gekennzeichnet, dass** das Gehäuse (10) eine geschlossene und lichtdichte Kammer aufweist, mit Ausnahme jeweils eines Sichtfensters (70) gegenüber jedem genannten Aufnahmebehälter (1) zur Visualisierung einer Uhr durch den Benutzer.

5. Beleuchtungsvorrichtung (100) nach Anspruch 4, **dadurch gekennzeichnet, dass** jedes Sichtfenster (70) mit einem beweglichen Obturator (75) versehen ist, um wahlweise das Eindringen von Licht in das Gehäuse (10) zu verhindern.

6. Beleuchtungsvorrichtung (100) nach Anspruch 4, **dadurch gekennzeichnet, dass** jedes Sichtfenster (70) mit einem festen Obturator (75) in Form eines optischen Ventils versehen ist, um in einem Verschlusszustand das Eindringen von Licht in das Gehäuse (10) erheblich zu verringern oder zu unterbinden und ein Logo oder ein Bild einer genannten Uhr (200) anzuzeigen, das durch das Sichtfenster (70) sichtbar ist, und um in einem anderen Sichtzustand die Sicht auf die genannte Uhr (200) zu ermöglichen.

7. Beleuchtungsvorrichtung (100) nach einem der Ansprüche 1 bis 6, **dadurch gekennzeichnet, dass** die Lichtquelle (50) im Wesentlichen ringförmig ist.

8. Beleuchtungsvorrichtung (100) nach Anspruch 7 und nach einem der Ansprüche 4, 5 oder 6, **dadurch gekennzeichnet, dass** eine genannte Lichtquelle (50) jedes genannte Sichtfenster (70) umgibt, um den entsprechenden Aufnahmebehälter (1) zu beleuchten.

9. Beleuchtungsvorrichtung (100) nach einem der Ansprüche 1 bis 8, **dadurch gekennzeichnet, dass** das Gehäuse (10) im Inneren eine matte Kuppel (80) oder eine mit einer Antireflexionsbehandlung versehene Kuppel aufweist, um das Auftreten von Reflexen bei einer an einer Uhr durch eine Kamera (90) durchgeführten Bildaufnahme zu verhindern, wobei die Kamera in dem Gehäuse (10) angeordnet ist oder vor einem Sichtfenster (70) des Gehäuses (10) angeordnet ist.

10. Beleuchtungsvorrichtung (100) nach Anspruch 2 und nach Anspruch 5 oder 6, **dadurch gekennzeichnet, dass** die Steuermittel (30) dazu eingerichtet sind, jede Bildaufnahme an einer Uhr durch eine Kamera (90) zu unterbinden, wenn ein genannter Obturator (75) geöffnet ist.

11. Beleuchtungsvorrichtung (100) nach Anspruch 2 und nach Anspruch 5 oder 6, **dadurch gekennzeichnet, dass** die Steuermittel (30) dazu eingerichtet sind, bei einer Bildaufnahme an einer Uhr durch eine Kamera (90) das Schließen jedes genannten Obturators (75) zu steuern.

12. Automatisches Uhrenaufzugsgerät (1000), umfassend eine Basis (9), die einen Motor (2) zum Antreiben mindestens eines gegenüber der Basis (9) beweglichen Aufnahmebehälters (1) trägt, wobei der Aufnahmebehälter (1) dazu eingerichtet ist, eine mechanische Uhr oder eine elektronische Uhr mit mechanischer Energiequelle in einer Aufzugsposition aufzunehmen, und wobei das automatische Uhrenaufzugsgerät (1000) mindestens einen oberen Uhrenhalter (7) mit einer Aufnahmefläche für einen direkten Kontakt mit einer an dem Aufnahmebehälter (1) befestigten Uhr (200) umfasst, **dadurch gekennzeichnet, dass** das automatische Uhrenaufzugsgerät (1000) mindestens eine Beleuchtungsvorrichtung (100) nach einem der Ansprüche 1 bis 11 umfasst, die dazu eingerichtet ist, jede Uhr zu beleuchten, die auf einem genannten Aufnahmebehälter (1) des automatischen Uhrenaufzugsgeräts angeordnet ist.

13. Universelles Gerät (2000) zum Aufziehen und Zeiteinstellen einer Uhr (200) mit einem schwingenden Resonator (210), der dazu eingerichtet ist, eine Schwingung mit einer Nennfrequenz N0 zu erzeugen, wobei das universelle Gerät (2000) Mittel zum Wiederaufziehen und zur Zustandskorrektur der Uhr (200) umfasst und ein automatisches Uhrenaufzugsgerät (1000) nach Anspruch 12 umfasst, wobei das universelle Gerät (2000) Zustandsmessmittel (300) zur Messung des Zustands der Uhr (200) relativ zu einer Referenzuhr (400) umfasst, auf die sich die Zustandsmessmittel (300) beziehen, die ein Sichtsystem (600) mit mindestens einer Kamera (90) der Beleuchtungsvorrichtung (100) umfassen, und an die die Zeitbasis (40) der Beleuchtungsvorrichtung (100) gekoppelt ist, **dadurch gekennzeichnet, dass** das universelle Gerät (2000) Mittel zur Stillstands- und Laufüberwachung (500) umfasst, die dazu eingerichtet sind, den Stillstand oder das Laufen eines schwingenden Resonators (210) einer Uhr (200) festzustellen, und Hauptsteuermittel (900), mit denen die Steuermittel (30) der Beleuchtungsvorrichtung (100) gekoppelt sind und die dazu eingerichtet sind, bei einer durch die Mittel zur Stillstands- und Laufüberwachung (500) vorgenommenen Feststellung des Stillstands anhand einer durch die Zustandsmessmittel (300) übermittelten Information die von der Uhr (200) in ihrer Stillstandsposition angezeigte Stillstandszeit zu identifizieren, die verbleibende Zeit bis zu einer Synchronisation zwischen der von der Referenzuhr (400) angezeigten tatsächlichen Zeit und der Stillstandszeit zu berechnen und nach Ablauf der verbleibenden Zeit das automatische Uhrenaufzugsgerät (1000) zum Wiederaufziehen der Energiespeichermittel der Uhr (200) zu aktivieren.

14. Universelles Gerät (2000) nach Anspruch 13, **dadurch gekennzeichnet, dass** mindestens ein genannter Aufnahmebehälter (1) mindestens ein Mikrofon (310) zum Abhören einer genannten Uhr (200) und mindestens einen bordseitigen elektronischen Schaltkreis (320) umfasst, der in dem Aufnahmebehälter (1) angeordnet ist, um das Signal jedes genannten Mikrofons (310) zu verarbeiten, und dass das automatische Uhrenaufzugsgerät (1000) zur Energieversorgung jedes genannten bordseitigen elektronischen Schaltkreises (320) mindestens eine erste Spule (3) umfasst, die an der Basis (9) oder an dem Motor (2) befestigt ist und durch eine statische Energiequelle gespeist wird, die von der Basis (9) getragen oder über diese weitergeleitet wird, sowie mindestens eine zweite Spule (4), die auf dem Aufnahmebehälter (1) angeordnet ist und dazu eingerichtet ist, mit mindestens einer genannten ersten Spule (3) zusammenzuwirken und Energie an jeden genannten bordseitigen elektronischen Schaltkreis (320) zu übertragen, wobei mindestens ein genannter bordseitiger elektronischer Schaltkreis (320) dazu eingerichtet ist, Informationen mit mindestens einem statischen elektronischen Schaltkreis (330) auszutauschen, der in der Basis (9) angeordnet ist.

## Claims

1. A device (100) for illuminating luminescent watch displays (201, 202) contaning luminescent material, comprising a case (10) designed to receive at least one receptacle (1) for receiving at least one watch (200), said device (100) comprising illumination means (20) designed to light said displays on each said watch, said illumination means (20) comprising control means (30) and a time base (40), and at least one light source (50) designed to excite said luminescent material for a pre-determined charging time or corresponding to a wear time chosen by the user using a control means (60) comprised in said device (100), **characterised in that** said control means (30) are designed to prevent any light emission when an image is captured on a watch by a camera (90) placed in said case (10) or in front of a porthole (70) comprised in said case (10).

2. The illumination device (100) according to claim 1, **characterised in that** said device (100) comprises at least one camera (90) for capturing an image of a watch (200) placed on a said receptacle (1).

3. The illumination device (100) according to any of claims 1 or 2, **characterised in that** said light source (50) emits ultraviolet radiation.

4. The illumination device (100) according to any of claims 1 or 2, **characterised in that** said case (10) comprises a closed and water-resistant compartment except for a porthole (70) facing each said receptacle (1) for the user to view a watch.

5. The illumination device (100) according to claim 4, **characterised in that** each porthole (70) is equipped with a shutter (75), which is mobile, for preventing, as desired, the introduction of light into said case (10).

6. The illumination device (100) according to claim 4, **characterised in that** each porthole (70) is equipped with a shutter (75), which is fixed, in the form of an optical valve for, in a shuttered state, significantly reducing or even preventing the introduction of light into said case (10) and displaying a logo or an image of a said watch (200) visible through said porthole (70), and, in another viewing state, allowing said watch (200) to be viewed.

7. The illumination device (100) according to any of claims 1 to 6, **characterised in that** said light source (50) is substantially annular.

8. The illumination device (100) according to claim 7 and according to any of claims 4, 5, 6, **characterised in that** a said light source (50) surrounds each said porthole (70) to illuminate the corresponding receptacle (1).

9. The illumination device (100) according to any of claims 1 to 8, **characterised in that** said case (10) internally comprises a dome (80) which is matt or comprises an anti-reflection treatment to prevent the presence of reflections when an image is captured on a watch by a camera (90) placed in said case (10) or in front of a porthole (70) comprised in said case (10).

10. The illumination device (100) according to claim 2 and according to claim 5 or 6, **characterised in that** said control means (30) are designed to keep any image from being captured on a watch by a camera (90) when a said shutter (75) is open.

11. The illumination device (100) according to claim 2 and according to claim 5 or 6, **characterised in that** said control means (30) are designed to control the closure of each said shutter (75) when an image is captured on a watch by a camera (90).

12. An automatic watch winding device (1000), comprising a base (9) carrying a motor (2) for driving at least one receptacle (1) that is mobile relative to said base (9), said receptacle (1) being designed to receive a mechanical watch or an electronic watch with a mechanical energy source in a winding position, and comprising at least one upper watch holder (7) comprising a receiving surface for direct contact with a watch (200) fastened to said receptacle (1), **characterised in that** said device (1000) comprises at least one illumination device (100) according to any of claims 1 to 11, arranged to illuminate each watch placed on a said receptacle (1) comprised in said device (1000).

13. A universal device (2000) for winding and resetting a watch (200) comprising an oscillating resonator (210) designed to generate an oscillation at a nominal frequency N0, said universal device (2000) comprising means for resetting and correcting the state of said watch (200), comprising an automatic watch winding device (1000) according to claim 12, said universal device (2000) comprising state measuring means (300) for measuring the state of said watch (200) relative to a reference clock (400) to which said state measuring means (300) refer, which comprise a viewing system (600) comprising at least one camera (90) on said illumination device (100), and to which said time base (40) of said illumination device (100) is coupled, **characterised in that** said universal device (2000) comprises stop monitoring means (500) designed to detect the stopping or the running of a said oscillating resonator (210) of a watch (200), and main control means (900), with which said control means (30) for said illumination device (100) are interfaced, and which are designed, when a stop is detected by said stop monitoring means (500), to identify, according to information transmitted by said state measuring means (300), the stop time displayed by said watch (200) in its stop position, to calculate the time remaining until synchronisation between the actual time indicated by said reference clock (400) and said stop time, and, at the end of said remaining time, to activate said automatic watch winding device (1000) to reset the energy storage means in said watch (200).

14. The universal device (2000) according to claim 13, **characterised in that** at least one said receptacle (1) comprises at least one microphone (310) for listening to a said watch (200) and at least one on-board electronic circuit (320) turned in said receptacle (1) for processing the signal from each said microphone (310), and **in that** said automatic watch winding device (1000) comprises, for powering each said on-board electronic circuit (320), at least one first coil (3) fastened to said base (9) or to said motor (2) and powered by a static energy source carried or relayed by said base (9), and at least one second coil (4) onboarded in said receptacle (1) and designed to engage with at least one said first coil (3) and designed to transmit energy to each said onboarded electronic circuit (320), in which at least one said onboarded electronic circuit (320) is designed to exchange information with at least one static electronic circuit (330) turned in said base (9).
